# EUROPÄISCHE PATENTSCHRIFT

(11) **EP 0 271 500 B1**
(45) Veröffentlichungstag und Bekanntmachung des Hinweises auf die Patenterteilung: **10.04.1991**
(21) Anmeldenummer: 87902439.6
(22) Anmeldetag: 13.05.1987
(51) Int. Cl.: F23D 14/02, F23D 17/00

(54) **VORMISCHGASBRENNER**
PRE-MIX GAS BURNER
BRULEUR A GAZ DE PREMELANGE

(30) Priorität: 13.05.1986 DE 3616015; 05.09.1986 DE 3630281
(43) Veröffentlichungstag der Anmeldung: 22.06.1988
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: SCHILLING, Jürgen, D-5632 Wermelskirchen (DE); STOSIEK, Johannes, D-5600 Wuppertal 1 (DE)
(74) Vertreter: Heim, Johann-Ludwig, Dipl.-Ing.
(86) Internationale Anmeldenummer: DE8700223
(87) Internationale Veröffentlichungsnummer: WO8706998

(56) Entgegenhaltungen:
- EP-A- 0 178 198
- DE-A- 1 629 968
- DE-A- 3 022 763
- DE-U- 8 503 838
- DE-U- 8 526 226
- FR-A- 2 050 942
- FR-A- 2 394 753
- GB-A- 1 565 247
- US-A- 2 142 014
- US-A- 2 986 207

## Beschreibung

Die vorliegende Erfindung bezieht sich auf einen Vormischgasbrenner gemäß dem Oberbegriff des Hauptanspruchs.

Vormischgasbrenner sind bekannt, zum Beispiel aus der DE-A-3022 763.

Diese an und für sich recht gut arbeitenden Vormischgasbrenner gilt es im Hinblick auf ihren Stickoxidausstoß zu verbessern.

Der vorliegenden Erfindung liegt daher die Aufgabe zugrunde, einen solchen Brenner zu entwickeln, der sich durch einen minimalen Stickoxidausstoß auszeichnet.

Die Lösung der Aufgabe gelingt mit den kennzeichnenden Merkmalen des Hauptanspruchs.

Weitere Ausgestaltungen und besonders vorteilhafte Weiterbildungen der Erfindung sind Gegenstand der übrigen Ansprüche beziehungsweise gehen aus der nachfolgenden Beschreibung hervor, die Ausführungsbeispiele der Erfindung anhand der Figuren eins bis dreizehn näher erläutern.

Es zeigen:
Figur 1 das Prinzip einer ersten Ausführung des erfindungsgemäßen Vormischgasbrenners,
Figur 2 das Prinzip einer zweiten Ausführung des erfindungsgemäßen Vormischgasbrenners,
Figuren 3 bis 6 weitere Ausführungen des erfindungsgemäßen Vormischgasbrenners,
die Figuren 7 und 8 eine Kesselbrennerdurchführung der Erfindung,
Figur 9 einen Brenner für besonders schwierige Zündverhältnisse,
Figuren 10 und 11 weitere Ausführungsformen des erfindungsgemäßen Vormischbrenners
und die Figuren 12 und 13 Ausführungen als Gas-Gebläsebrenner

In allen 13 Figuren bedeuten gleiche Bezugszeichen jeweils die gleichen Einzelheiten.

Das Grundlegende der Erfindung besteht darin, daß zur Minimierung des NOₓ-Ausstoßes der Sekundärluft des Brenners Brennstoff zugeführt wird, hier insbesondere Gas. Bei dem Gas kann es sich bei einem Ölbrenner zum Beispiel um verdampftes oder vergastes Öl oder Öl als Aerosol handeln, bei einem Flüssiggasbrenner um vergastes Flüssiggas, wie Propan oder Butan oder Gemische hiervon, bei einem Erdgasbrenner um Erdgas und bei einem Stadtgasbrenner um Stadtgas. Bei einem Wasserstoffbrenner könnte reiner Wasserstoff verwendet werden. Das bedeutet, daß dasselbe Brenngas der Sekundärluft beigemischt wird, was auch zur Speisung des eigentlichen Breners dient. Die Erfindung beruht auf der Erkenntnis, daß im allgemeinen durch eine sauerstoffanne sowie-reduzierende Atmosphäre die Bildung von Stickoxiden reduziert werden kann. Die Grenze der Sauerstoffverarmung besteht aber in einem Anstieg des CO-Anteils im Abgas. Die Atmosphäre wird in ihrem Sauerstoffgehalt künstlich verarmt, indem eine unterstöchiometrische, nicht zündfähige Beimischung von Frischgas zur Sekundärluft erfolgt. Dies erfolgt dadurch, daß von der Gaseuleitung Gas abgezapft wird und durch Düsen oder Schlitze in solche Bereiche des Brenners ausgeblasen wird, durch die die Sekundärluft streicht.

Figur 1 zeigt hier ein einfaches Beispiel.

Ein Brennrohr 1 ist als zylindrischer Hohlkörper mit liegender Achse ausgebildet und weist einen Innenraum 2 auf, der von einer nicht dargestellten Vormischgasdüse unter Mitreißung von Primärluft beaufschlagt wird. Im Innenraum 2 wird demgemäß ein Brenngas-/Primärluftgemisch transportiert. Von der zur Vormischdüse führenden Gaszuleitung führt ein Abzweig zu einer Nebenleitung 3, die in Verteilerrohren 4 endet, die beiderseits parallel, aber im Abstand und an der Unterseite des eigentlichen Brennerrohres angeordnet sind. An der Oberseite dieser Verteilerrohre 4 befinden sich Hilfsgasdüsen 5 für Brenngas, das in einem Bereich 6 kegelförmig nach oben austritt und hierbei in den Bereich der durch Pfeile 7 symbolisierten Sekundärluft eingreift und sich mit ihr vermischt. Insbesondere an die Füße 8 der Hauptflamme 9 gelangt so ein in seinem Sauerstoffgehalt verarmtes Gemisch, wobei die Verarmung durch das Brenngas selbst stattfindet.

Wie Figur 2 zeigt, kann man auf die Nebenleitung 3 und die Verteilerrohre 4 verzichten, indem man einfach an der Unterseite 10 des Brennrohres 1 Austrittsöffnungen 11 vorsieht, aus denen das mit Luft angereicherte Brenngas austritt und längs der Peripherie des Brennerrohres nach oben in den Bereich der Flammenfüße streicht.

Figur 3 zeigt einen Vormischgasbrenner nach Art eines Reihenbrenners mit einer Vielzahl parallel nebeneinander im Abstand angeordneter Brennerkammern 12. Die Abstände sind mit 13 bezeichnet, die Brenngemisch-Austrittsöffnungen mit 14. Die Gasdüse 15 bläst in den Injektorkanal 16 ein und reißt aus dem Spalt 17 Primärluft mit. Nach einem gewissen Abstand 18 legt sich der Gasstrahl an die Innenwandung 19 des Injektors 16 an und in einem weiteren Abstand sind bei 20 Gasaustrittsöffnungen vorgesehen, aus denen aufgrund der Strömungsverhältnisse im Injektorrohr mit Luft angereichertes Brenngas austritt, das nun weiter längs der Außenperipherie der Brennerkammer beziehungsweise dem oberen Ende des Injektorrohres in den Abstand 13 streicht und somit die hier auch entlangstreichende Sekundärluft in ihrem Sauerstoffgehalt beeinflußt.

Figur 4 zeigt einen aus mehreren Brennerkammern aufgebauten Rostbrenner mit drei Brennerkammern 12, zwischen denen Abstände 13 bestehen, durch die die Sekundärluft von unten nach oben streicht. Es sind pro Brennerkammer eine Mehrzahl hintereinanderstehender Injektorrohre 16 vorgesehen, die von je einer zugehörigen Hauptgasdüse 15 gespeist werden. Zwischen diesen Hauptgasdüsen 15 sind Hilfsgasdüsen 5 vorhanden, die Brenngas aus der Brenngaszuleitung 21 in die Zwischenräume 13 einblasen. Auch hier wird sich dieses Brenngas mit der Sekundärluft vermischen und zur bereits erwähnten sauerstoffverarmten Atmosphäre der Sekundärluft führen.

Figur 5 zeigt einen der Figur 4 ähnlichen Brenner, bei dem drei Brennerrohre 22 als zylinderförmige Körper in Ansicht auf den Mantel gezeigt sind. Diese Brennerrohre 22 mit liegenden Achsen analog dem in der Figur 1 dargestellten weisen in ihrem oberen Halbbereich eine Vielzahl von Brenngasluftgemisch- Austrittsöffnungen 23 auf. In die Innenräume der Brennerrohre 22 wird Gas über Gasdüsen 15 eingeblasen, und zwar in den schon erwähnten Injektorkanal 16. Hierbei wird Primärluft über den Spalt 17 mitgerissen. Von der Gasleitung 21 zweigen Hilfsgaskanäle 24 ab, die sich parallel und im Abstand zu den Brennerrohren 22 erstrecken. Sie weisen Hilfsgas-Austrittsöffnungen 20 auf, die die zwischen den Brennerrohren 22 aufsteigende Sekundärluft mit Brenngas anreichern.

Im einzelnen können die Öffnungen 20 so ausgebildet sein, wie in der Figur 6 vergrößert dargestellt.

Beim Ausführungsbeispiel der Figur 7 handelt es sich wieder um einen Kesselbrenner mit einzelnen nebeneinanderliegenden Brennerrohren 1. Zwischen zwei Brennerrohren 1 ist ein Hilfsbrennerrohr 25 angeordnet, das mit seinem Außenumfang die beiden Brennerrohre 1 berührt. Der Innenraum 26 des Hilfsbrennerrohres 25 ist mit einem Brenngasluftgemisch gespeist, beispielsweise über eine Brennerdüse. An der Oberseite 27 befindet sich eine Vielzahl von Brenngemisch-Austrittsöffnungen, so daß hier das nunmehr Sekundärluft für die Brennerrohre 1 darstellende Brenngasluftgemisch aus dem Innenraum 26 des Hilfsbrennerrohres 25 austritt und die bereits beschriebene sauerstoffverarmte Atmosphäre der Sekundärluft für die eigentlichen Hauptbrennerrohre 1 darstellt. Wesentlich ist, daß das Sekundärluft-Gasgemisch nicht zündfähig sein darf, das heißt, der Anteil des der Sekundärluft beigemischten Brenngases ist so klein, daß dieses Gemisch nicht zündfähig ist.

Die Figur 8 zeigt, wie die drei Rohre der Figur- 7 gespeist werden. Von der gemeinsamen Brenngasleitung 21 wird durch drei Gasdüsen, zwei Hauptgasdüsen 15 und eine Hilfsgasdüse 5, Brenngas in Injektorrohre 16 eingeblasen, von denen das mittlere nur dazu dient, die mit Brenngas angereicherte Sekundärluft für die Flammen der beiden äußeren Hauptrohre zu bilden.

Für den Fall, daß ein nicht zündfähiges Gemisch aus Sekundärluft und Brenngas schwer herstellbar ist, kann das Ausführungsbeispiel gemäß Figur 9 benutzt werden. In den Bereich der Sekundärluft wird unabhängig von der Ausgestaltung des Brennerrohres selbst ein Sieb-28 eingeführt, wobei dieses Sieb 28 für eine bessere Verteilung des Sekundärluft-/Brenngasgemisches sorgt beziehungsweise eine Rückschlagsicherung für das eventuell zündende Sekundärluft-/Brenngasgemisch bildet. Im einzelnen ist beim Ausführungsbelsplel der Figur 9 vorgesehen, daß der Brenner etwa wie in Figur 3, ausgebildet ist, das heißt, es sind Austrittsöffnungen 20 vorgesehen, aus denen das mit Luft angereicherte Brenngas zur Anreicherung der Sekundärluft im Brenngas erfolgt. Besteht die Gefahr der Bildung eines zündfähigen Sekundärluft-/Brenngasgemisches, werden Siebe 28 dort vorgesehen, wo das Gemisch Zutritt zu den Flammen des Hauptbrenners hat. Die Siebe bestehen aus Metalldrahtmaschen. Die Idee dieser Siebe 28 ist auch auf die anderen Brennerrohrkonstruktionen übertragbar.

Einen besonders vorteilhaft arbeitenden Brenner zeigt das Ausführungsbeispiel gemäß Figur 10. Hier ist eine den gesamten Brennerbereich abdeckende obere Platte 30 vorgesehen, die alle Brenngemisch-Austrittsöffnungen aufweist, so daß sich Flammen oberhalb der Platte 30 bilden. Unterhalb der Platte 30 befindet sich ein Zwischenraum 31, der nach unten durch eine untere Platte 32 begrenzt wird. Durch eingezogene Zwischenwände 33 zwischen Ober- und Unterplatte 32 bilden sich Sektionen 34 und 35 in beliebiger Vielzahl. Sämtlichen Sektionen 34 ist je ein Injektorrohr 36 zugeordnet, in das Brenngas durch eine Düse 15 unter Mitreißung von Primärluft eingeblasen wird. Den Sektionen 35 ist ein anderes Injektorrohr 36 zugeordnet, in das aus einer Hilfsgasdüse 5 Brenngas eingeblasen wird. Die Sektionen 35 sind jeweils beiderseits zweier Sektionen 34 vorgesehen und dienen dazu, den an der Oberseite der Sektionen 34 auftretenden Hauptflammen des Brenners das Sekundärluft/Brenngasgemisch zur Sauerstoffverarmung zuzuführen. Das bedeutet, daß die Außenseiten des Brenners jeweils von einer Sektion 35 gebildet werden. Sämtliche Sektionen 34 liegen in der Mitte des Brenners. Die Brenner gemäß Figur 10 können eine fast beliebige Längen- beziehungsweise Breitenerstreckung haben. Sie können im Querschnitt polygonal beziehungsweise auch rund sein. Wesentlich ist nur, daß jede Hauptbrennersektion 34 von einer Sekundärluftzuführungssektion 35 umgeben ist, und zwar möglichst allseits.

Die Oberseiten der Sektionen 35 können hierbei durch Metallsiebe 28 gemäß Figur 9 gebildet sein oder auch von Plattenbereichen, die mit vielen nebeneinander angeordneten Löchern versehen sind.

Figur 11 zeigt beispielhaft, daß die Sektionen 34 beziehungsweise 35 über die gesamte Länge beziehungsweise Breite des Brenners nicht unbedingt die gleiche Konfigurierung aufweisen müssen, so kann es im einen Fall schmalere und breitere über die Länge variierende Bereiche geben, um sowohl unerwünschte CO-Bildung zu vermeiden, als auch die Überzündung zu erleichtern.

Abschließend soll noch bemerkt werden, daß das geschilderte Prinzip unabhängig davon ist, ob ursprünglich flüssiger oder gasförmiger Brennstoff zum Einsatz kommt oder ob es sich um einen atmosphärischen oder einen Gebläsebrenner handelt. Statt Brenngas kann auch ein inertes Gas verwendet werden, um den Anteil des Sauerstoffs in der Sekundärluft künstlich herabzusetzen.

Durch die Erfindung ergibt sich der Vorteil, daß das Verhältnis von zugemischter Sekundärluft zur Brenngasmischung (Primärluft und Gas) sowohl im Vollast- wie auch im Teillastverhältnis weitgehend gleich bleibt. Hieraus folgt ein weitestgehend gleichbleibender Wirkungsgrad beziehungsweise eine sich im Teillastbereich von der des Vollastbereichs nicht wesentliche abweichende Verbrennungsgüte. Hiermit kann eine möglichst geschlossene Brennraumkonstruktion ermöglicht werden.

Für die Dimensionierung der Düsenflächen gilt allgemein folgendes:

Der Flächenquerschnitt von einer oder mehreren einer Hauptgasdüse 15 zugeordneten Hilfsgasdüse (n) 5 beträgt bei Speisung des Brenners mit Stadtgas 0,01 bis 0,4 der Fläche der Hauptgasdüse. Bei Speisung mit Erdgas liegt das Verhältnis bei 0,05 bis 0,9 und bei Flüssiggas zwischen 0,02 und 1,3.

Die Figuren 12 und 13 zeigen eine Anwendungsmöglichkeit der Erfindung auch an einem Gas-Gebläsebrenner, da sich die bisherigen Ausführungsbeispiele alle auf atmosphärische Brenner bezogen haben.

Figur 12 zeigt eine erste Ausführungsform eines Gebläsebrenners, die ein Flammrohr 50 aufweist, das an ein Gehäuse 51 angesetzt ist. Letzteres weist einen Lufteinlaß 52 auf, dem Luft von einem nicht dargestellten Gebläse zugeführt ist. Der Innenraum des Gehäuses 51 beziehungsweise des Flammrohres 50 ist von einem Gaszufuhrrohr 53 durchsetzt, welches über ein Magnetventil aus einem nicht weiter dargestellten Gasnetz gespeist ist. Der flammenseitige Teil 54 des Flammrohres 50 ist mit einer Stauscheibe 55 versehen, die Luftdurchtrittsschlitze 56 aufweist, über die der Innenraum 62 des Gehäuses 51 mit dem Innenraum des Endes 54 des Flammrohrs in Verbindung steht. Die Stauscheibe 55 wird von einem Düsenkopf 57 durchsetzt, dessen Hauptgasdüsen 58 auf einem Mantel des Düsenkopfs 57 radial angeordnet sind. Jeder Hauptgasdüse 57 ist ein Schlitz 56 zugeordnet. Im Bereich des Innenraums 62 sind am Mantel des Gaszufuhrrohres 53 Hilfsgasdüsen 59 angeordnet, über die Gas in den Innenraum 62 austritt, und zwar stromauf der Stauscheibe 55. Der Durchsatz an Gas durch die Hilfsgasdüsen 59 bezüglich des Gasdurchsatzes durch die Hauptgasdüsen 58 ist nach der vorher beschriebenen Bemessungsregel eingestellet. Somit wird Luft für den Brenner dem Erdgas nach den bereits erläuterten Prinzipien beigemischt.

Während beim Ausführungsbeispiel nach Figur 12 keine Trennung in Primärluft und Sekundärluft vorgesehen ist, ist diese Unterteilung beim Ausführungsbeispiel gemäß Figur 13 auch getroffen. Hierzu besitzt das Flammrohr 50 einen Rohreinsatz 60, durch den ein ringförmiger Sekundärluftkanal 61 entsteht. Die Hilfsgasdüsen 59 sind so gestaltet beziehungsweise angeordnet, daß sie das Hilfsgas nur in den Sekundärluftringkanal einblasen können. Die Primärluft bleibt vom Hilfsgas unbeeinflußt.

## Patentansprüche

1. Vormischbrenner mit wenigstens einer Hauptgasdüse (15) und einem ihr zugeordneten Injektor (16), der in ein Brennerrohr (12, 22) mündet, das Gas-Luft- Austrittsöffnungen (23) aufweist, die von Sekundärluft (7) umspült sind, dadurch gekennzeichnet, daß wenigstens einer Hauptgasdüse (15) wenigstens eine Hilfsgasdüse (5) zugeordnet ist, wobei Haupt- und Hilfsgasdüse vom gleichen Brenngas gespeist sind, so daß sich ein nicht zündfähiges Sekundärluft-Brenngas-Gemisch ergibt.

2. Vormischgasbrenner nach Anspruch 1, dadurch gekennzeichnet, daß der Flächenquerschnitt von einer oder mehreren einer Hauptgasdüse (15) zugeordneten Hilfsgasdüse(n) (5) bei Speisung des Brenners mit Stadtgas 0,01 bis 0,4 der Fläche der Hauptgasdüse(n) (4) beträgt.

3. Vormischgasbrenner nach einem der vorangehenden Ansprüche, dadurch gekennzeichnet, daß die Hauptgasdüsen (15) und die Hilfsgasdüsen (5) auf mindestens einem Kreis angeordnet sind.

4. Vormischgasbrenner nach einem der vorangehenden Ansprüche, dadurch gekennzeichnet, daß bei einem liegend angeordneten Brennrohr die Hilfsgasdüsen (5) als parallel und im Abstand zum Brennrohr verlaufende Rohre ausgebildet sind, an deren Manteloberseite das Hilfsgas austritt.

5. Vormischgasbrenner nach einem der vorangehenden Ansprüche, dadurch gekennzeichnet, daß bei einem liegenden Brennerrohr die Gas-Luft-Austrittsöffnungen (23) an der Oberseite, die Hilfsgas-Austrittsöffnungen (20) hingegen an der Unterseite des gleichen Brennerrohres vorgesehen sind.

6. Vormischgasbrenner nach einem der Ansprüche 1-3, dadurch gekennzeichnet, daß bei einem Reihenbrenner mit stehenden Mischrohren die Hilfsgas-Austrittsöffnungen (20) an den Seitenwänden der Injektoren (16) angeordnet sind.

7. Vormischgasbrenner nach Anspruch 6, dadurch gekennzeichnet, daß die Hilfsgas-Austrittsöffnungen (20) in dem Bereich (19) des Injektors (16) angeordnet sind, in dem sich der aus der Brenndüse (15) stammende Gasstrahl an die Wandung des Injektors (16) anlegt.

8. Vormischgasbrenner nach einem der vorangehenden Ansprüche, dadurch gekennzeichnet, daß Haupt- und Hilfsdüsen an die gleiche Gasleitung angeschlossen sind.

9. Vormischgasbrenner nach einem der vorangehenden Ansprüche, dadurch gekennzeichnet, daß zwischen zwei Hauptgasdüsen (15) wenigstens eine Hilfsgasdüse (5) vorgesehen ist, die in den Zwischenraum zwischen zwei Brennkammern (12) das Hilfsgas ausbläst.

10. Vormischgasbrenner nach einem der vorangehenden Ansprüche, dadurch gekennzeichnet, daß die Hilfsgas- Austrittsöffnungen (20) an Rohren vorgesehen sind, die im Abstand und parallel zwischen den Brennerrohren (22) angeordnet sind.

11. Vormischgasbrenner nach einem der vorangehenden Ansprüche, dadurch gekennzeichnet, daß die Hilfsgas- Austrittsöffnungen (20) als Schlitze unmittelbar in den Hilfsgasrohren ausgebildet sind.

12. Vormischgasbrenner nach einem der vorangehenden Ansprüche, dadurch gekennzeichnet, daß die Hauptbrennerrohre (1) und die Hilfsbrennerrohre (25) einander berühren.

13. Vormischgasbrenner nach einem der vorangehenden Ansprüche, dadurch gekennzeichnet, daß die Hilfsbrennerrohre (25) auf tieferem Niveau angeordnet sind als die Hauptbrennerrohre (1).

14. Vormischgasbrenner nach einem der vorangehenden Ansprüche, dadurch gekennzeichnet, daß die Zwischenräume zwischen den Brennerrohren (22) beziehungsweise Brennerkammern (12) durch ein Sieb (28) abgedeckt sind.

15. Vormischgasbrenner nach einem der vorangehenden Ansprüche, dadurch gekennzeichnet, daß der gesamte Brenner als Sandwich ausgebildet ist, der eine obere Brennerplatte (30) und eine untere Gehäuseplatte (32) aufweist und durch eine Mehrzahl senkrechter Zwischenwände (33) aufgeteilt sind, wodurch sich Haupt- und Hilfsbrennkammern bilden.

16. Vormischgasbrenner nach Anspruch 15, dadurch gekennzeichnet, daß der Sandwich im Bereich der Hilfsbrennerkammern durch ein Sieb (28) abgedeckt ist.

17. Vormischgasbrenner nach Anspruch 15 oder 16, dadurch gekennzeichnet, daß die Brennerplatte über die gesamte Oberfläche der Haupt- und Hilfsbrennerkammern eben ausgebildet ist.

18. Vormischgasbrenner nach einem der Ansprüche 15 bis 17, dadurch gekennzeichnet, daß die Abstände der Zwischenwände (33) über die gesamte Brennererstreckung ungleichmäßig sind.

19. Vormischgasbrenner nach einem der vorangehenden Ansprüche, dadurch gekennzeichnet, daß sich die Brennkammer unmittelbar allseitig an die Peripherie des Brenners anlegt, so daß keine weitere Sekundärluft zum Brennraum gelangen kann.

20. Vormischgasbrenner nach einem der vorangehenden Ansprüche, dadurch gekennzeichnet, daß die Wandung der Brennkammer allseitig durch Wasser gekühlt ist.

21. Vormischgasbrenner nach einem der vorangegangenen Ansprüche, dadurch gekennzeichnet, daß bei einem Gas-Gebläsebrenner mit einem Flammrohr (50), einer Stauscheibe (55) und Hauptgasdüsen (58) Hilfsgasdüsen (59) vorgesehen sind, die stromauf der Stauscheibe (55) im Luftkanal angeordnet sind.

22. Vormischgasbrenner nach Anspruch 21, dadurch gekennzeichnet, daß im Flammrohr (50) ein Rohreinsatz (60) vorgesehen ist, durch den sich ein ringförmiger Sekundärluftkanal (61) bildet.

## Claims

1. A premixing burner comprising at least one main gas nozzle (15) and an injector (16), which is associated with said nozzle and opens into a burner tube (12, 22), which has gas-air exit openings (23), which are flown around by secondary air (7), characterized in that at least one main gas nozzle (15) has at least one auxiliary gas nozzle (5) associated with it and the main and auxiliary gas nozzles are fed with the same fuel gas so that a non-ignitable mixture of secondary air and fuel gas is formed.

2. A premixing gas burner according to claim 1, characterized in that in a burner fed with city gas the crosssectional area of one or more auxiliary gas nozzle(s) (5) associated with a main gas nozzle (15) amounts to 0.01 to 0.4 time the area of the main gas nozzle(s) (4).

3. A premixing gas burner according to any of the preciding claims, characterized in that the main gas nozzles (15) and the auxiliary gas nozzles (5) are disposed on at least one circle.

4. A premixing gas burner according to any of the preceding claims, characterized in that the burner tube is horizontal and the auxiliary gas nozzles (5) consist of tubes, which are parallel to and spaced from the burner tube, and the auxiliary gas emerges on the upper side of the shell of said tubes.

5. A premixing gas burner according to any of the preceding claims, characterized in that the burner tube is horizontal, the gas-air exit openings (23) are provided on the upper side of said burner tube and the auxiliary gas exit openings (20) are disposed on the underside of the same burner tube.

6. A premixing gas burner according to any of claims 1 to 3, characterized in that it consists of a row burner having upright mixing tubes and the auxiliary gas exit openings (20) are disposed on the side walls of the injectors (16).

7. A premixing gas burner according to claim 6, characterized in that the auxiliary gas exit openings (20) are disposed in that region (19) of the injector (16) in which the gas jet coming on the burner nozzle (15) contacts the surface of the injector (16).

8. A premixing gas burner according to any of the preceding claims, characterized in that the main and auxiliary gas nozzles are connected to the same gas line.

9. A premixing gas burner according to any of the preceding claims, characterized in that an auxiliary gas nozzle (5) is provided between two main gas nozzles (15) and blows the auxiliary gas into the space between two combustion chambers (12).

10. A premixing gas burner according to any of the preceding claims, characterized in that the auxiliary gas exit openings (20) are provided on tubes which are disposed between the burner tubes (22) and are spaced from and parallel to and disposed between the burner tubes (22).

11. A premixing gas burner according to any of the preceding claims, characterized in that the auxiliary gas exit openings (20) consist of slots formed directly in the auxiliary gas tubes.

12. A premixing gas burner according to any of the preceding claims, characterized in that the main burner tubes (1) and the auxiliary burner tubes (25) contact each other.

13. A premixing gas burner according to any of the preceding claims, characterized in that the auxiliary burner tubes (25) are disposed on a lower level than the main burner tubes (1).

14. A premixing gas burner according to any of the preceding claims, characterized in that the spaces between the burner tubes (22) or burner chambers (12) are covered by a sieve (28).

15. A premixing gas burner according to any of the preceding claims, characterized in that the entire burner consists of a sandwich comprising an upper burner plate (30) and a lower housing plate (32) and is divided by a plurality of vertical partitions (33) so that main and auxiliary burner chambers are formed.

16. A premixing gas burner according to claim 15, characterized in that the sandwich is covered by a sieve (28) adjacent to the auxiliary burner chambers.

17. A premixing gas burner according to claim 15 or 16, characterized in that the burner plate is flat throughout the surface of the main and auxiliary burner chambers.

18. A premixing gas burner according to any of claims 15 to 17, characterized in that the distances between the partitions (33) vary over the entire extent of the burner.

19. A premixing gas burner according to any of the preceding claims, characterized in that the combustion chamber directly contacts the periphery of the burner on all sides so that additional combustion air cannot enter the combustion chamber.

20. A premixing gas burner according to any of the preceding claims, characterized in that the wall of the combustion chamber is cooled by water on all sides.

21. A premixing gas burner according to any of the preceding claims, characterized in that in a fan-assisted gas burner comprising a flame tube (50), an orifice plate (55) and main gas nozzles (58) is provided with auxiliary gas nozzles (59) which are disposed in the air passage upstream of the orifice plate (55).

22. A premixing gas burner according to claim 21, characterized in that a tubular insert (60) is provided in the flame tube (50) and defines an annular secondary air passage (61).

## Revendications

1. Brûleur à mélange préalable avec au moins une buse à gaz principale (15) et un injecteur (16) coopérant avec elle et lequel débouche dans une rampe à gaz (12, 22) qui porte des becs (23) d'où sort le mélange gaz- air et qui sont léchés par l'air secondaire (7), caractérisé par le fait qu'au moins avec une buse principale (15) coopère au moins une buse auxiliaire (5), les deux buses étant alimentées du même gaz de sorte qu'il y a formation d'un mélange de gaz-air secondaire qui n'est pas inflammable.

2. Brûleur à mélange préalable suivant la revendication 1, caractérisé par le fait que la section en plan d'une ou de plusieurs buses auxiliaires (5) combinées avec une buse principale (15) s'élève en cas d'alimentation du brûleur en gaz de ville, à 0,01 jusqu'à 0,4 de la section de la buse principale.

3. Brûleur à mélange préalable suivant l'une des revendications précédentes, caractérisé par le fait que la buse principale (15) et les buses auxiliaires (5) sont disposées sur au moins un cercle.

4. Brûleur à mélange préalable suivant l'une des revendications précédentes, caractérisé par le fait que si la rampe à gaz est disposée horizontalement, les buses auxiliaires (5) sont concues comme tubes parallèles à ladite rampe et disposées à une certaine distance d'elle et portant à leur face supérieure des orifices de sortie de gaz.

5. Brûleur à mélange préalable suivant l'une des revendications précédentes, caractérisé par le fait que si la rampe à gaz est disposée horizontalement, les becs à gaz (23) sont prévus à sa face supérieure, tandis que les becs à gaz auxiliaires (20) sont disposés à la face inférieure de la même rampe.

6. Brûleur à mélange préalable suivant l'une des revendications 1 à 3, caractérisé par le fait que sur un brûleur à rampes multiples avec des tubes mélangeurs debout, les becs à gaz auxiliaires (20) sont disposés sur les parois des injecteurs (16).

7. Brûleur à mélange préalable suivant la revendication 6, caracterisé par le fait que les becs à gaz auxiliaires (20) sont prévus dans la zone (19) de l'injecteur (16) où le jet de gaz sortant de la buse (15) lèche la paroi de l'injecteur (16).

8. Brûleur à mélange préalable suivant l'une des revendications précédentes, caractérisé par le fait que les buses principales et auxiliaires sont branchées sur la même conduite de gaz.

9. Brûleur à mélange préalable suivant l'une des revendications précédentes, caractérisé par le fait qu'entre deux buses principales (15), il est prévu au moins une buse auxiliaire (5) qui souffle le gaz auxiliaire dans l'espace entre deux rampes à gaz (12).

10. Brûleur à mélange préalable suivant l'une des revendications précédentes, caractérisé par le fait que les becs à gaz auxiliaires (20) sont prévus sur des tubes disposés parallèlement et à une certaine distance des rampes à gaz (22).

11. Brûleur à mélange préalable suivant l'une des revendications précédentes, caractérisé par le fait que les becs à gaz auxiliaires (20) sont des fentes pratiquées directement dans les tubes à gaz auxiliaires.

12. Brûleur à mélange préalable suivant l'une des revendications précédentes, caractérisé par le fait que les tubes principaux à becs multiples (1) et les tubes auxiliaires (25) sont en contact les uns avec les autres.

13. Brûleur à mélange préalable suivant l'une des revendications précédentes, caractérisé par le fait que les tubes auxiliaires (25) sont disposés à un niveau plus bas que les tubes principaux à becs multiples (1).

14. Brûleur à mélange préalable suivant l'une des revendications précédentes, caractérisé par le fait que les espaces entre les rampes à gaz (22) respectivement les rampes à gaz (12) sont couverts par un tamis (28).

15. Brûleur à mélange préalable suivant l'une des revendications précédentes, caractérisé par le fait que l'ensemble du brûleur est conçu en sandwich qui comprend une plaque supérieure (30) et un fond (32) et qui est compartimenté par plusieurs parois verticales (33) qui créent des chambres principales et auxiliaires.

16. Brûleur à mélange préalable suivant la revendication 15, caractérisé par le fait que le sandwich est recouvert dans les zones représentant les chambres auxiliaires, par un tamis (28).

17. Brûleur à mélange préalable suivant la revendication 15 ou 16, caractérisé par le fait que la plaque supérieure (30) s'étend en plan sur la superficie totale des chambres principales et auxiliaires.

18. Brûleur à mélange préalable suivant l'une des revendications 15 à 17, caractérisé par le fait que les distances entre les parois verticales (33) varient sur toute l'étendue du brûleur.

19. Brûleur à mélange préalable suivant l'une des revendications précédentes, caractérisé par le fait que la rampe à gaz est tout autour en contact direct avec la périphérie du brûleur de sorte qu'aucun air secondaire ne peut arriver dans la chambre de combustion.

20. Brûleur à mélange préalable suivant l'une des revendications précédentes, caractérisé par le fait que la paroi de la rampe à gaz est refroidie complètement par de l'eau.

21. Brûleur à mélange préalable suivant l'une des revendications précédentes, caractérisé par le fait que sur un brûleur à pulvérisation avec un tube à fumée (50), un écran d'étranglement (55) et des buses principales (58), des buses auxiliaires (59) sont prévues en amont de l'écran d'étranglement (55), dans la canalisation d'air.

22. Brûleur à mélange préalable suivant la revendications 21, caractérisé par le fait qu'il est prévu dans le tube à fumée (50) un tronçon de tube (60) qui crée une canalisation annulaire d'air secondaire (61).
